# EUROPÄISCHE PATENTSCHRIFT

(11) **EP 4 253 696 B1**
(45) Veröffentlichungstag und Bekanntmachung des Hinweises auf die Patenterteilung: **23.04.2025**
(21) Anmeldenummer: 22165145.8
(22) Anmeldetag: 29.03.2022
(51) Int. Cl.: E04H 17/14, E04H 17/16

(54) **VORRICHTUNG ZUR AUFNAHME VON FLÄCHENELEMENTEN**
DEVICE FOR HOLDING AREA ELEMENTS
DISPOSITIF DE RÉCEPTION DES ÉLÉMENTS DE SURFACE

(43) Veröffentlichungstag der Anmeldung: 04.10.2023
(73) Patentinhaber: AOS Stahl GmbH & Co. KG, 58300 Wetter (DE)
(72) Erfinder: Brüning, Andre, 44139 Dortmund (DE); Pfaff, Steven, 58642 Iserlohn (DE); Felten, Lee, 58300 Wetter (DE)
(74) Vertreter: Patentanwälte Dörner & Kötter PartG mbB

(56) Entgegenhaltungen:
- DE-U1- 202005 003 011
- FR-A1- 3 032 003
- GB-A- 1 404 982
- KR-B1- 101 910 532

## Beschreibung

Die Erfindung betrifft eine Vorrichtung gemäß Anspruch 1 zur Aufnahme von Flächenelementen zur Herstellung eines Zauns, umfassend ein Zaunpfahlprofil, das an wenigstens einer Seite eine sich über seine Länge erstreckende erste Längsnut aufweist, deren Längsöffnung verjüngt ist, wodurch ein Hinterschnitt gebildet ist.

Zur Herstellung von Zäunen sind Zaunsysteme mit Profilschienen und Zaunlamellen bekannt. Die Profilschienen weisen einen rechteckigen Querschnitt auf und sind an ihren Seiten jeweils mit Längsnuten versehen, in denen die Zaunlamellen eingeschoben werden. Die Profilschienen bilden die Zaunpfähle. Die Lamellen werden über eingesetzte Nutensteine in den Längsnuten der Profile fixiert. Ein solches Zaunsystem ist beispielsweise in der DE 202016106503 U1 beschrieben. Weitere Vorrichtungen gemäß dem Stand der Technik zur Aufnahme von Flächenelementen sind auch in KR101910532B1, FR3032003A1, GB1404982A und DE202005003011U1 offenbart.

Nachteilig an den vorbekannten Systemen ist, dass diese durch die angeordneten Längsnuten nur festgelegte Winkel im Zaunverlauf ermöglicht sind, die im Regelfall entsprechend der Anordnung der Längsnuten der Profilschienen 90° oder 180° betragen.

Hier will die Erfindung Abhilfe schaffen. Der Erfindung liegt die Aufgabe zugrunde, eine Vorrichtung zur Aufnahme von Flächenelementen zur Herstellung eines Zauns bereitzustellen, die einen variableren Zaunverlauf ermöglicht. Gemäß der Erfindung wird diese Aufgabe durch eine Vorrichtung mit den Merkmalen des kennzeichnenden Teils des Patentanspruchs 1 gelöst.

Mit der Erfindung ist eine Vorrichtung gemäß Anspruch 1 zur Aufnahme von Flächenelementen zur Herstellung eines Zauns bereitgestellt, die einen variableren Zaunverlauf ermöglicht. Dadurch, dass wenigstens eine erste Längsnut einen Einsatz aufnimmt, der eine zweite Längsnut zur Aufnahme eines Flächenelements aufweist und der in der ersten Längsnut um seine Längsachse schwenkbar ist, ist eine schwenkbare Verbindung zwischen Flächenelement und Zaunpfahlprofil bewirkt, wodurch ein variabler Zaunverlauf ermöglicht ist.

In Weiterbildung der Erfindung weist die erste Längsnut einen kreisbogenförmigen Querschnitt auf, dessen Kreisbogen einen Winkel von größer 200° umspannt, wobei der Einsatz zylinderförmig ausgebildet ist. Hierdurch ist der Einsatz in Art eines Scharniers schwenkbar in der Längsnut gehalten.

In Ausgestaltung der Erfindung weist der Einsatz bedingt durch die zweite Längsnut einen kreisbogenförmigen Querschnitt auf, der einen Winkel von größer 200°, bevorzugt von größer 240° umspannt und derart ausgebildet ist, dass er von vorne in eine orthogonal zur Längsachse des Zaunpfahlprofils gerichtete Richtung in einer Schwenkstellung in die erste Nut einsetzbar ist, wo er nach Verschwenken um seine Längsachse radial fixierbar ist. Hierdurch ist eine einfache Montage des Einsatzes in die erste Nut ermöglicht. Die durch die zweite Längsnut gebildete Gestaltung des Einsatzes ermöglicht ein Einsetzen des Einsatzes in die erste Längsnut in einer bestimmten Schwenkposition, die nach montiertem Flächenelement nicht eingenommen werden kann.

In weiterer Ausgestaltung der Erfindung weist die zweite Längsnut einen im Wesentlichen C-förmigen Querschnitt auf. Hierdurch ist ein Einbringen von Flächenelementen mit endseitig rechteckigem Querschnitt ermöglicht.

In Weiterbildung der Erfindung ist zumindest an zwei gegenüberliegenden Seitenwänden der zweiten Längsnut zumindest bereichsweise ein elastisches Dichtungselement angeordnet. Hierdurch ist ein klemmender Einsatz eines Flächenelements in die zweite Längsnut ermöglicht, wodurch das Flächenelement werkzeuglos in dem Einsatz durch simples Einstecken montierbar ist.

In Ausgestaltung der Erfindung ist das elastische Dichtungselement in eine in der Seitenwand angeordnete Ausnehmung eingesetzt. Hierdurch sind je nach Materialstärke des einzusetzenden Flächenelements Dichtelemente unterschiedlicher Stärken einsetzbar. Alternativ kann das elastische Dichtungselement auch an die Seitenwand angespritzt oder angeklebt sein. Das Anspritzen des Dichtungselements bietet sich bei einer Herstellung des Einsatzes im Kunststoffspritzgießverfahren an, wo es insbesondere als weiterer Werkstoff, vorzugsweise ein Elastomerwerkstoff, an den Grundwerkstoff angespritzt wird.

In weiterer Ausgestaltung der Erfindung sind in die Seitenwände zumindest einer ersten Längsnut des Zaunpfahlprofils gegenüberliegend Rastnuten eingebracht, wobei ein Abdeckprofil vorgesehen ist, das zum Verschließen der Längsnut über Rastleisten in die Rastnuten der ersten Längsnut des Zaunpfahlprofils einrastbar ist. Hierdurch ist ein werkzeugfreies Verschließen der Längsnut ermöglicht.

In Weiterbildung der Erfindung ist das Zaunpfahlprofil im Wesentlichen quaderförmig ausgebildet und vorzugsweise aus Metall, insbesondere aus Aluminium hergestellt. Hierdurch ist eine kostengünstige Herstellung, insbesondere im Strangpressverfahren ermöglicht.

Gemäß der Erfindung ist in wenigstens einer ersten Längsnut ein Anschlagstück angeordnet, das in dieser stufenlos längsverschiebbar und über ein Spannmittel, vorzugsweise eine Spannschraube, in einer Längsposition fixierbar ist. Hierdurch ist ein variabel positionierbarer axialer Anschlag für die in die erste Längsnut einzubringenden Einsätze ermöglicht, wodurch zugleich eine axiale Positionierung der Flächenelemente erzielt ist. Bevorzugt füllt das Anschlagstück den Querschnitt der Längsnut im Wesentlichen aus.

In weiterer Ausgestaltung der Erfindung ist das Zaunpfahlprofil an einer Kopfseite über eine die vorhandenen ersten Längsnuten axial verschließend angeordnete Deckplatte verschlossen. Hierdurch ist eine axiale Sicherung der eingebrachten Einsätze erzielt.

In Weiterbildung der Erfindung ist in wenigstens einer ersten Längsnut ein vorzugsweise elastisches Druckstück angeordnet, das über ein Spannmittel, vorzugsweise eine Gewindestange mit der Deckplatte verbunden ist. Hierdurch ist ein axiales Verspannen der in die Längsnut eingebrachten Einsätze ermöglicht, wodurch eine spielfreie Fixierung der Flächenelemente in dem Zaunpfahlprofil erzielt ist.

In Ausgestaltung der Erfindung weist das Zaunpfahlprofil entlang seiner Mittellängsachse einen Mittelkanal auf. Vorzugsweise ist ein Bodenanker vorgesehen, mit einem Steckprofil, das zur Befestigung des Zaunpfahlprofils in den Mittelkanal einsteckbar ist, wobei dessen Außenkontur im Wesentlichen der Innenkontur des Mittelkanals entspricht. Hierdurch ist eine Befestigung des Zaunpfahlprofils durch Aufschieben auf den Bodenanker ermöglicht, wobei zwischen Mittelkanal und Steckprofil eine formschlüssige Verbindung erzielt ist.

Andere Weiterbildungen und Ausgestaltungen der Erfindung sind in den übrigen Unteransprüchen angegeben. Ausführungsbeispiele der Erfindung sind in den Zeichnungen dargestellt und werden nachfolgend im Einzelnen beschreiben. Es zeigen:
- Figur 1: die schematische Darstellung eines Zaunabschnitts
a) in räumlicher Darstellung;
b) in der Draufsicht;
- Figur 2: die Darstellung der Vorrichtung zur Aufnahme von Flächenelementen des Zaunabschnitts aus Figur 1 in Explosionsdarstellung;
- Figur 3: die Darstellung des Zaunpfahlprofils der Vorrichtung aus Figur 2
a) in räumlicher Darstellung;
b) in der Draufsicht;
- Figur 4: die Darstellung des Einsatzes der Vorrichtung aus Figur 2
a) in räumlicher Darstellung;
b) in der Draufsicht;
- Figur 5: die räumliche Darstellung des Anschlagstücks der Vorrichtung aus Figur 2;
- Figur 6: die räumliche Darstellung des Druckstücks der Vorrichtung aus Figur 2;
- Figur 7: die Darstellung des Abdeckprofils der Vorrichtung aus Figur 2
a) in räumlicher Darstellung;
b) in der Draufsicht;
- Figur 8: die Darstellung eines Zaunpfahlprofils in einer weiteren Ausführungsform
a) in räumlicher Darstellung;
b) in der Draufsicht;
- Figur 9: die Darstellung eines Scharniereinsatzes
a) in räumlicher Darstellung;
b) in der Draufsicht.

Der als Ausführungsbeispiel gewählte, mit einer erfindungsgemäßen Vorrichtung zur Aufnahme von Flächenelementen montierte Zaunabschnitt umfasst ein Zaunpfahlprofil 1, das mit Längsnuten 11 versehen ist, in denen Einsätze 2 schwenkbar angeordnet sind, die zwischen einem Anschlagstück 3 und einem Druckstück 4 axial gehalten sind und die eine zweite Längsnut 21 zur Aufnahme eines Flächenelements 8 aufweist. Das Zaunpfahlprofil 1 ist an einer Stirnseite über eine Deckplatte 5 verschlossen, auf die eine Haube 6 aufgebracht ist. In die Einsätze 2 einer ersten Längsnut 11 des Zaunpfahlprofils 1 ist jeweils ein als Paneele ausgeführtes Flächenelement 8 eingesetzt, wodurch eine geschlossene Zaunfläche gebildet ist. Das Zaunpfahlprofil 1 ist über einen Bodenanker 9 befestigt, der in dieses hineinragt. In Figur 2 ist die Vorrichtung vereinfacht mit verkürztem Zaunpfahlprofil 1 dargestellt, in dessen Längsnuten 11 jeweils nur ein Einsatz 2 eingebracht ist.

Das Zaunpfahlprofil 1 ist im Ausführungsbeispiel als Aluminiumstrangpresshohlprofil mit im Wesentlichen quadratischem Querschnitt ausgebildet. An drei Längsseiten weist das Zaunpfahlprofil 1 mittig jeweils eine erste Längsnut 11 auf, die sich über dessen gesamte Länge erstreckt und einen kreisbogenförmigen Querschnitt aufweist, der einen Winkel von 240° umspannt, wodurch beidseitig dessen Längsöffnung ein Hinterschnitt 111 gebildet ist. Die vierte Seite ist geschlossen ausgeführt. In die ersten Längsnuten sind jeweils gegenüberliegend zwei axiale Rastnuten 12 eingebracht, die sich über die gesamte Länge der ersten Längsnuten 11 erstrecken. Die Längsnuten 11 begrenzen einen Mittelkanal 13, der einen quadratischen Querschnitt aufweist und der sich entlang der Mittelachse des Zaunpfahlprofils 1 erstreckt.

Der Einsatz 2 ist zylinderförmig ausgebildet und im Ausführungsbeispiel als Kunststoffspritzgussteil hergestellt. In die Außenmantelfläche des Einsatzes 2 ist eine zweite Längsnut 21 eingebracht, die sich über die gesamte Länge des Einsatzes 2 erstreckt. Die zweite Längsnut 21 geht radial in einen verbreiterten Abschnitt 22 mit rechteckigem Querschnitt über, wodurch die Innenkontur eines C-Profils gebildet ist. Bedingt durch die zweite Längsnut 21 weist der Einsatz 2 einen bogenförmigen Querschnitt auf, der einen Winkel von 220° umspannt. In die drei Seitenwände des verbreiterten Abschnitts 22 der zweiten Längsnut 21 ist jeweils eine Aufnahme 23 für ein Dichtungselement 24 eingebracht. Die Aufnahme 23 umfasst eine Längsnut 231, von deren Grund ein Einschnitt 232 ausgeht, wodurch ein Hinterschnitt gebildet ist.

Das Anschlagstück 3 ist zylindersegmentförmig ausgebildet und weist eine Außenmantelfläche auf, die mit der Innenmantelfläche der ersten Längsnut 11 des Zaunpfahlprofils 1 korrespondiert, in die es einsetzbar ist. Durch seine zylindersegmentförmige Ausbildung kann das Anschlagstück 3 von vorne in eine orthogonal zur Längsachse des Zaunpfahlprofils 1 gerichtete Richtung in einer Schwenkstellung in die erste Längsnut 11 eingesetzt werden, wo es nach Verschwenken um seine Längsachse an dem Hinterschnitt 111 anliegt und so radial fixiert ist. Zur axialen Fixierung des Anschlagstücks 3 in der ersten Längsnut 11 ist eine radiale Gewindebohrung 31 angeordnet, in die eine - nicht dargestellte - Madenschraube - eingeschraubt ist, die gegen das Zaunpfahlprofil 1 verspannbar ist. Die Gewindebohrung 31 ist durch einen Abdeckpfropfen 32 verschließbar.

Das Druckstück 4 umfasst einen im Wesentlichen zylindrischen Druckkörper 41, der zentrisch mit einer Gewindestange 42 versehen ist, mit der er in eine in der Deckplatte 5 hierzu vorgesehene Gewindebohrung 51 eingeschraubt ist. Der Außendurchmesser des Druckkörpers 41 ist kleiner als der Innendurchmesser der ersten Längsnut 11 des Zaunpfahlprofils 1. Die Gewindestange 42 ist drehbar, jedoch axial fixiert in dem Druckkörper 41 gelagert. Kopfseitig ist in die Gewindestange 42 ein - nicht dargestellter - Schlitz zum Eingriff eines Schraubendrehers eingebracht. Durch Drehung der Gewindestange 42 in der Gewindebohrung 51 ist der Druckkörper 41 axial in der ersten Längsnut 11 des Zaunpfahlprofils 1 bewegbar. Im Ausführungsbeispiel ist der Druckkörper 41 aus Kunststoff, vorzugsweise aus einem Elastomerkunststoff hergestellt.

Die Deckplatte 5 ist im Wesentlichen quadratisch ausgebildet und weißt eine Außenkontur auf, die Außenkontur des Querschnitts des Zaunpfahlprofils 1 entspricht. In die Deckplatte sind vier Bohrungen 52 eingebracht, durch die - nicht dargestellte - Schrauben geführt sind, die in vier hierzu in dem Zaunpfahlprofil 1 kopfseitig angeordnete Gewindebohrungen 14 eingeschraubt sind.

Die Haube 6 ist in Form eines quadratischen Prismas ausgebildet, an das sich ein umlaufender Kragen 61 anschließt. Die Innenkontur des Kragens 61 entspricht im Wesentlichen der Außenkontur des Querschnitts des Zaunpfahlprofils 1, das der Kragen 61 in aufgestülpter Position der Haube 6 umfasst. Im Ausführungsbeispiel ist die Haube 6 aus Aluminium hergestellt.

Das Abdeckprofil 7 ist im Ausführungsbeispiel einstückig ausgebildet und umfasst eine rechteckige Grundplatte 71, an deren Längsseiten zwei gegenüberliegend positionierte, nach innen geneigte Seitenwände 72 angeordnet sind, die an ihrem freien Ende jeweils mit einer nach außen kragenden Rastleiste 73 versehen sind. Parallel zu der Grundplatte 71 ist zwischen den Seitenwänden 72 ein der Grundplatte 71 entgegengerichtet gewölbtes Spannelement 74 angeordnet.

Der Bodenanker 9 besteht im Wesentlichen aus einer Befestigungsplatte 91, auf der mittig ein Steckprofil 92 angeordnet ist. Die Außenkontur des Steckprofils 92 entspricht im Wesentlichen der Innenkontur des Mittelkanals 13 des Zaunpfahlprofils 1, in das dieses hineinragt.

Zur Erstellung eines Zaunabschnitts wird zunächst bodenseitig ein Anschlagstück 3 in eine erste Längsnut 11 eines Zaunpfahlprofils 1 eingebracht, das auf dem Steckprofil 92 eines Bodenankers 9 befestigt ist. Nachfolgend werden Einsätze 2 auf das Anschlagstück 3 aufgestapelt in die erste Längsnut 11 eingeschwenkt. In die zweite Längsnut 21 der Einsätze 2 werden nachfolgend Flächenelemente 8 eingeschoben, die zwischen den Dichtungselementen 24 eingespannt gehalten sind. Die gewünschte Ausrichtung der Flächenelemente 8 kann nun durch Verschwenken über die in dem Zaunpfahlprofil 1 schwenkbar gelagerten Einsätze 2 erfolgen. Mit ihrem freien Ende werden die Flächenelemente 8 entsprechend in Einsätze 2 eines weiteren Zaunpfahlprofils 1 eingesteckt, die dort wiederum zwischen den Dichtungselementen 24 eingespannt gehalten sind.

Auf das Zaunpfahlprofil 1 wird eine mit erforderlichen Druckstücken 4 versehene Deckplatte 5 über durch deren Bohrungen 52 geführte Schrauben befestigt, die in hierfür vorgesehene Gewindebohrungen 14 des Zaunpfahlprofils 1 eingeschraubt werden. Die in der ersten Längsnut 1 des jeweiligen Zaunpfahlprofils 1 eingebrachten Einsätze 2 mit in diesen gehaltenen Flächenelementen 8 werden über den in die erste Längsnut hineinragenden Druckkörper 41 des Druckstücks 4 durch Drehung der Gewindestange 42 in der Gewindebohrung 51 der Deckplatte 5 axial gegen das Anschlagstück 3 verspannt.

Nicht verwendete erste Längsnuten 1 werden über ein Abdeckprofil 7 verschlossen, das hierzu mit seinen Seitenwänden 72 in die jeweilige erste Längsnut 1 eingedrückt wird, bis deren Rastleisten 73 in die Rastnuten 12 der ersten Längsnut 1 einrasten. Die Rastleisten 73 sind durch das Spannelement 74 gegen die Rastnuten 12 verspannt. Zuletzt wird die Haube 6 mit ihrem Kragen 61 auf das Zaunpfahlprofil 1 aufgestülpt.

Im Ausführungsbeispiel gemäß den Figuren 8 und 9 sind zur optionalen Befestigung eines - nicht dargestellten - Scharniers eines Tores in der ersten Längsnut 1 des Zaunpfostenprofils 1' zusätzlich gegenüberliegend positionierte Haltenuten zur Fixierung eines Scharniereinsatzes 2' angeordnet. Der Scharniereinsatz 2' ist hierzu als Vollzylinder ausgebildet und zur weiteren Verankerung mit gegenüberliegend angeordneten Halteleisten 25 zum Eingriff in die Haltenuten 15 der ersten Längsnut 11 des Zaunpfostenprofils 1' versehen. Beabstandet zu den Halteleisten 25 sind weiterhin zwei Rastleisten 27 zum Verrastung mit der Rastnut 12 der ersten Längsnut 11 angeordnet. Zur Befestigung eines Scharniers ist der Scharniereinsatz 2' mit zwei beabstandet zueinander angeordneten, radialen Gewindebohrungen 26 versehen. Der Scharniereinsatz kann zwischen zwei hierzu in der ersten Längsnut 1 eingebrachten Anschlagstücken 3 fixiert werden. Je nach erforderlicher Anzahl an Torscharnieren können zwei oder mehr Scharniereinsätze 2' in der Längsnut 1 angeordnet werden. Zwischen den Scharniereinsätzen kann ein entsprechend gekürztes Abdeckprofil 7 in die erste Längsnut 1 eingebracht werden.

## Patentansprüche

1. Vorrichtung zur Aufnahme von Flächenelementen (8) zur Herstellung eines Zauns, umfassend ein Zaunpfahlprofil (1, 1'), das an wenigstens einer Seite eine sich über seine Länge erstreckende erste Längsnut (11) aufweist, deren Längsöffnung verjüngt ist, wodurch ein Hinterschnitt (111) gebildet ist, wobei, dass wenigstens eine erste Längsnut (11) einen Einsatz (2) aufnimmt, der eine zweite Längsnut (21) zur Aufnahme eines Flächenelements (8) aufweist und der in der ersten Längsnut (11) um seine Längsachse schwenkbar ist, wobei in wenigstens einer ersten Längsnut (11) ein Anschlagstück (3) angeordnet ist, das stufenlos längsverschiebbar ist, **dadurch gekennzeichnet, dass** das Anschlagstück (3) über ein Spannmittel in einer Längsposition fixierbar ist.

2. Vorrichtung nach Anspruch 1, **dadurch gekennzeichnet, dass** die erste Längsnut (11) einen kreisbogenförmigen Querschnitt aufweist, dessen Kreisbogen einen Winkel von größer 200° umspannt, wobei der Einsatz (2) zylinderförmig ausgebildet ist.

3. Vorrichtung nach Anspruch 2, **dadurch gekennzeichnet, dass** der Einsatz (2) bedingt durch die zweite Längsnut (21) einen kreisbogenförmigen Querschnitt aufweist, der einen Winkel von größer 200°, bevorzugt von größer 240° umspannt und derart ausgebildet ist, dass er von vorne in eine orthogonal zur Längsachse des Zaunpfahlprofils (1) gerichtete Richtung in einer Schwenkstellung in die erste Längsnut (11) einsetzbar ist, wo er nach Verschwenken um seine Längsachse radial fixiert ist.

4. Vorrichtung nach einem der vorgenannten Ansprüche, **dadurch gekennzeichnet, dass** die zweite Längsnut (21) einen im Wesentlichen C-förmigen Querschnitt aufweist.

5. Vorrichtung nach einem der vorgenannten Ansprüche, **dadurch gekennzeichnet, dass** zumindest an zwei gegenüberliegenden Seitenwänden der zweiten Längsnut (21) zumindest bereichsweise ein elastisches Dichtungselement (24) angeordnet ist.

6. Vorrichtung nach Anspruch 5, **dadurch gekennzeichnet, dass** das elastische Dichtungselement (24) in eine in der Seitenwand angeordnete Aufnahme (23) eingesetzt ist oder an die Seitenwand angespritzt oder angeklebt ist.

7. Vorrichtung nach einem der vorgenannten Ansprüche, **dadurch gekennzeichnet, dass** in die Seitenwände zumindest einer ersten Längsnut (11) des Zaunpfahlprofils (1) gegenüberliegend Rastnuten (12) eingebracht sind, wobei ein Abdeckprofil (7) vorgesehen ist, das zum Verschließen der Längsnut über Rastleisten (73) in die Rastnuten (12) der ersten Längsnut (11) des Zaunpfahlprofils (1) einrastbar ist.

8. Vorrichtung nach einem der vorgenannten Ansprüche, **dadurch gekennzeichnet, dass** das Zaunpfahlprofil (1) im Wesentlichen quaderförmig ausgebildet ist und vorzugsweise aus Metall, insbesondere aus Aluminium hergestellt ist.

9. Vorrichtung nach einem der vorgenannten Ansprüche, **dadurch gekennzeichnet, dass** das Spannmittel eine Spannschraube ist.

10. Vorrichtung nach Anspruch 9, **dadurch gekennzeichnet, dass** das Anschlagstück (3) den Querschnitt der Längsnut im Wesentlichen ausfüllt.

11. Vorrichtung nach einem der vorgenannten Ansprüche, **dadurch gekennzeichnet, dass** das Zaunpfahlprofil (1) an einer Kopfseite über eine, die vorhandenen ersten Längsnuten (11) axial verschließend angeordnete Deckplatte (5) verschlossen ist.

12. Vorrichtung nach Anspruch 11, **dadurch gekennzeichnet, dass** in wenigstens einer ersten Längsnut (11) ein vorzugsweise elastisches Druckstück (4) angeordnet ist, das über ein Spannmittel, vorzugsweise eine Gewindestange (42) mit der Deckplatte (5) verbunden ist.

13. Vorrichtung nach einem der vorgenannten Ansprüche, **dadurch gekennzeichnet, dass** das Zaunpfahlprofil (1) entlang seiner Mittellängsachse einen Mittelkanal (13) aufweist.

14. Vorrichtung nach Anspruch 13, **dadurch gekennzeichnet, dass** ein Bodenanker (9) vorgesehen ist, mit einem Steckprofil (92), das zur Befestigung des Zaunpfahlprofils (1) in den Mittelkanal (13) einsteckbar ist, wobei dessen Außenkontur im Wesentlichen der Innenkontur des Mittelkanals (13) entspricht.

## Claims

1. Device for holding panel elements (8) for manufacturing a fence, comprising a fence post profile (1, 1'), which has a first longitudinal groove (11) extending over its length on at least one side, the longitudinal opening of which is tapered, whereby an undercut (111) is formed, wherein at least one first longitudinal groove (11) receives an insert (2), which has a second longitudinal groove (21) for receiving a panel element (8) and which is pivotable about its longitudinal axis in the first longitudinal groove (11), wherein a stop piece (3) is arranged in at least one first longitudinal groove (11), which is continuously longitudinally displaceable, **characterised in that** the stop piece (3) can be fixed in a longitudinal position via a clamping means.

2. Device according to claim 1, **characterised in that** the first longitudinal groove (11) has a circular arc-shaped cross-section, the circular arc of which spans an angle of greater than 200°, wherein the insert (2) is of cylindrical shape.

3. Device according to claim 2, **characterised in that** the insert (2) has a circular arc-shaped cross-section due to the second longitudinal groove (21), which spans an angle of greater than 200°, preferably of greater than 240°, and is designed in such a manner that it can be inserted from the front in a direction orthogonal to the longitudinal axis of the fence post profile (1) in a pivot position into the first longitudinal groove (11), where it is radially fixed after pivoting about its longitudinal axis.

4. Device according to one of the previous claims, **characterised in that** the second longitudinal groove (21) has a substantially C-shaped cross-section.

5. Device according to one of the previous claims, **characterised in that** an elastic sealing element (24) is arranged at least in some regions on at least two opposite side walls of the second longitudinal groove (21).

6. Device according to claim 5, **characterised in that** the elastic sealing element (24) is inserted in a receptacle (23) arranged in the side wall or is injection-moulded or glued to the side wall.

7. Device according to one of the previous claims, **characterised in that** latching grooves (12) are inserted in the side walls of at least one first longitudinal groove (11) of the fence post profile (1) opposite one another, wherein a cover profile (7) is provided, which can be latched into the latching grooves (12) of the first longitudinal groove (11) of the fence post profile (1) via latching strips (73) in order to close the longitudinal groove.

8. Device according to one of the previous claims, **characterised in that** the fence post profile (1) is substantially cuboid in shape and is preferably made of metal, in particular aluminium.

9. Device according to one of the previous claims, **characterised in that** the clamping means is a clamping screw.

10. Device according to claim 9, **characterised in that** the stop piece (3) substantially fills the cross-section of the longitudinal groove.

11. Device according to one of the previous claims, **characterised in that** the fence post profile (1) is closed on one head end via a cover plate (5) arranged to axially close the existing first longitudinal grooves (11).

12. Device according to claim 11, **characterised in that** in at least one first longitudinal groove (11) a preferably elastic pressure piece (4) is arranged, which is connected to the cover plate (5) via a clamping means, preferably a threaded rod (42).

13. Device according to one of the previous claims, **characterised in that** the fence post profile (1) has a central channel (13) along its central longitudinal axis.

14. Device according to claim 13, **characterised in that** a ground anchor (9) is provided, with a plug-in profile (92), which can be plugged into the central channel (13) in order to fasten the fence post profile (1), wherein the outer contour of which substantially corresponds to the inner contour of the central channel (13).

## Revendications

1. Dispositif de réception d'éléments plats (8) pour réaliser une clôture, comprenant un poteau profilé (1, 1') pour clôture qui au moins sur un côté présente une première gorge longitudinale (11) s'étendant dans le sens de sa longueur, gorge dont l'ouverture longitudinale est rétrécie, avec pour effet de former une contre-dépouille (111), sachant qu'au moins une première gorge longitudinale (11) reçoit un insert (2) présentant une deuxième gorge longitudinale (21) destinée à recevoir un élément plat (8) et qui peut pivoter dans la première gorge longitudinale (11) autour de son axe longitudinal, sachant que dans au moins une première gorge longitudinale (11) est disposée une pièce butée (3) déplaçable en continu dans le sens longitudinal, **caractérisé en ce que** la pièce butée (3) est immobilisable sur une position longitudinale via un moyen de serrage.

2. Dispositif selon la revendication 1, **caractérisé en ce que** la première gorge longitudinale (11) présente une section en arc de cercle dont l'arc englobe un angle de plus de 200°, sachant que l'insert (2) est configuré de forme cylindrique.

3. Dispositif selon la revendication 2, **caractérisé en ce que** l'insert (2) présente, conditionné par la deuxième gorge longitudinale (21), une section en arc de cercle englobant un angle de plus de 200°, de préférence de plus de 240°, et configuré de sorte qu'il peut être mis en place par l'avant en position pivotante, dans la première gorge longitudinale (11), dans une direction orthogonale par rapport à l'axe longitudinal du poteau profilé (1) pour clôture, gorge où, après le pivotement autour de son axe longitudinal, il est immobilisé radialement.

4. Dispositif selon l'une des revendications précédentes, **caractérisé en ce que** la deuxième gorge longitudinale (21) présente une section essentiellement en C.

5. Dispositif selon l'une des revendications précédentes, **caractérisé en ce qu'**au moins contre deux parois latérales se faisant face de la deuxième gorge longitudinale (21) est disposé, au moins localement, un élément d'étanchéité (24) élastique.

6. Dispositif selon la revendication 5, **caractérisé en ce que** l'élément d'étanchéité (24) élastique est mis en place dans un logement (23) disposé dans la paroi latérale, ou qu'il est injecté ou collé contre la paroi latérale.

7. Dispositif selon l'une des revendications précédentes, **caractérisé en ce que** dans les parois latérales - au moins en face d'une première gorge longitudinale (11) du poteau profilé (1) pour clôture - sont ménagées des gorges de retenue (12), sachant qu'est prévu un profilé couvercle (7) qui peut encranter dans les gorges de retenue (12) de la première gorge longitudinale (11) du poteau profilé (1) pour clôture pour obturer la gorge longitudinale via des collets de retenue (73).

8. Dispositif selon l'une des revendications précédentes, **caractérisé en ce que** le poteau profilé (1) pour clôture est pour l'essentiel configuré de forme parallélépipédique et fabriqué de préférence en métal, en particulier en aluminium.

9. Dispositif selon l'une des revendications précédentes, **caractérisé en ce que** le moyen de serrage est une vis de serrage.

10. Dispositif selon la revendication 9, **caractérisé en ce que** la pièce butée (3) remplit pour l'essentiel la section de la gorge longitudinale.

11. Dispositif selon l'une des revendications précédentes, **caractérisé en ce que** le poteau profilé (1) pour clôture est obturé sur un côté têtier via une plaque couvercle (5) disposée de sorte à obturer axialement les premières gorges longitudinales (11) présentes.

12. Dispositif selon la revendication 11, **caractérisé en ce que** dans au moins une première gorge longitudinale (11) est disposée une pièce de compression (4) de préférence élastique reliée via un moyen de serrage, de préférence une tige filetée (42), avec la plaque couvercle (5).

13. Dispositif selon l'une des revendications précédentes, **caractérisé en ce que** le poteau profilé (1) pour clôture présente un canal médian (13) le long de son axe longitudinal médian.

14. Dispositif selon la revendication 13, **caractérisé en ce qu'**est prévue une ancre au sol (9) équipée d'un profilé (92) qu'il est possible d'enficher pour fixer le poteau profilé (1) pour clôture dans le canal médian (13), sachant que son contour externe correspond essentiellement au contour intérieur du canal médian (13).
